# EUROPÄISCHE PATENTSCHRIFT

(11) **EP 0 087 117 B1**
(45) Veröffentlichungstag und Bekanntmachung des Hinweises auf die Patenterteilung: **12.08.1987**
(21) Anmeldenummer: 83101467.5
(22) Anmeldetag: 16.02.1983
(51) Int. Cl.: B05B 1/18

(54) **Düse für Sanitärbrausen**
Sanitary shower head
Tête de douche sanitaire

(30) Priorität: 20.02.1982 DE 3206273
(43) Veröffentlichungstag der Anmeldung: 31.08.1983
(73) Patentinhaber: FRIEDRICH GROHE ARMATURENFABRIK GmbH & CO, D-5870 Hemer 1 (DE)
(72) Erfinder: Körfgen, Harald, D-5800 Hagen 5 (DE); Brintrup, Helmut, D-5758 Fröndenberg (DE)

## Beschreibung

Die Erfindung betrifft eine Düse für sanitäre Brausen mit einem etwa zylindrischen Düsenkanal zur Erzeugung eines Wasserstrahls für Massagezwecke. Eine Düse dieser Art ist aus der DE-C-859 577 bekannt.

Für die Erzeugung eines starken oder harten Wasserstrahls ist hierbei eine etwa zylindrische Düse eingesetzt, aus der ein scharf gebündelter, einen etwa runden Querschnitt aufweisender Wasserstrahl abgegeben wird. Beim Einsatz eines derartigen Wasserstrahls-zu Massagezwecken wird das massive Auftreffen des scharf gebündelten, relativ harten Wasserstrahls an der zu massierenden Körperpartie häufig als unangenehm empfunden. Ferner ist aus der FR-A-2 417 341 eine Düse mit einer stromaufwärts angeordneten elastischen Scheibe zur Begrenzung der maximalen Durchflußmenge bekannt, bei der ein konisch verengter Düsenkanal vorgesehen ist, in dessen Endbereich Lappen hineinragen, so daß eine gleichmäßige Berieselung von landwirtschaftlichen Nutzflächen erreicht wird.

Der Erfindung liegt die Aufgabe zugrunde, eine mit einfachen Mitteln herstellbare Düse für die Erzeugung eines Massagestrahls zu schaffen, bei der der geformte Wasserstrahl einen relativ harten Strahlkern mit zum Strahlrand hin abflachender Härte aufweist.

Diese Aufgabe wird erfindungsgemäß durch die im kennzeichnenden Teil des Anspruchs 1 angegebenen Merkmale gelöst. Weitere Ausgestaltungen der Erfindung sind in den Ansprüchen 2 und 3 angegeben.

Die mit der Erfindung erzielten Vorteile bestehen insbesondere darin, daß mit relativ einfachen Mitteln der für die Massage eingesetzte Wasserstrahl den Charakter eines gebündelten Strahls beibehält, der jedoch im Randbereich eine Auffächerung erfährt, so daß an der Auftreffstelle der Körperpartie vom harten Strahlkern ein Übergang zum weichen Strahlrand erfolgt. Außerdem wird mit den vorgeschlagenen Maßnahmen eine überraschend kurze Baulänge der Düse erreicht.

Ein Ausführungsbeispiel der Erfindung ist in der Zeichnung dargestellt und wird im folgenden näher erläutert. Es zeigt
Figur 1 einen umschaltbaren Brausekopf im Längsschnitt;
Figur 2 eine Draufsicht einer Düse zur Erzeugung eines Massagestrahls gemäß Figur 1 in vergrößerter Darstellung;
Figur 3 einen Längsschnitt der Düse gemäß Figur 2.

Der in der Figur 1 gezeigte Brausekopf 1 ist zur wahlweisen Erzeugung eines weichen Vollbrausestrahls oder zur Erzeugung eines relativ harten Massagestrahls ausgelegt. Das Brausewasser wird dabei über eine Zuleitung 2 in den Brausekopf eingeführt und kann durch ein Verdrehen eines Stellrings 4 wahlweise kreisförmig angeordneten Austrittsöffnungen 3 zur Erzeugung von weichen Brausestrahlen oder einer Düse 10 zur Erzeugung eines relativ harten Massagestrahls zugeleitet werden. Die linke Bildhälfte der Figur 1 zeigt den Brausekopf in der Stellung zur Erzeugung der weichen Brausestrahlen während die rechte Bildhälfte den Brausekopf in der Stellung zur Erzeugung des Massagestrahls zeigt.

Zur Formung des Massagestrahls ist eine besondere Düse 10 vorgesehen. Die Düse 10 ist dabei mit einem Gewinde 14 in den Brausekopf 1 eingeschraubt und haltert gleichzeitig einen Brauseboden 5. Wie insbesondere den Figuren 2 und 3 zu entnehmen ist, wird die Düse 10 im wesentlichen von einem zylindrischen Düsenkanal 11 gebildet, in dessen stromabwärts gelegenen Endbereich vier symmetrisch angeordnete Prallstege 12 radial in den Düsenkanat 11 hineinragen. Die Prallstege 12 sind dabei durch eine Einschnürung im Endbereich des Düsenkanals gebildet worden, wobei sternförmig vier Radialschlitze 13 an der stromabwärts gelegenen Stirnseite der Düse 10 eingebracht worden sind, so daß aus der Einschnürung die mit Abstand zueinander angeordneten Prallstege gebildet werden. Die Radialschlitze 13 dienen außerdem zur Aufnahme eines Einschraubwerkzeuges bei der Montage des Brausekopfes.

Wird nun der Düsenkanal 11 vom Brausewasser beaufschlagt, so wird die Strömung in dem zylindrischen Teil gerichtet und erfährt kurz vor ihrem Austritt aus der Düse durch die PraOstege Störungen im äußeren Bereich, so daß der ungestörte Kern des Strahls im wesentlichen erhalten bleibt und nur der Randbereich entsprechend abgelenkt bzw. aufgefächert wird. Bei Versuchsausführungen wurde festgestellt, daß bei einem mittleren Fließdruck von 1 bar und einem Düsenkanal 11 von 5 mm Durchmesser eine kegelförmige Auffächerung des Massagestrahls im Randbereich erzielt wird, die bei einem Abstand von ca. 500 mm von der Düse eine Fläche von einem Durchmesser von ca. 130 mm bedeckt, wobei im Zentrum im wesentlichen der Kernstrahl von 20 mm Durchmesser erhalten bleibt. Hierbei hat sich als günstig erwiesen, wenn der Durchmesser der Einschnürung etwa 0,9 und die Breite der Radialschlitze 13 etwa 0,4 des Durchmessers des Düsenkanals 11 betragen. Die Tiefe der Radialschlitze 13 ist dabei etwa mit 0,4 und die Dicke der Prallstege 12 mit ca. 0,3 des Durchmessers des Düsenkanals 11 anzusetzen.

## Patentansprüche

1. Düse (10) für sanitäre Brausen mit einem etwa zylindrischen Düsenkanal (11) zur Erzeugung eines Wasserstrahl für Massagezwecke, dadurch gekennzeichnet, daß im stromabwärts gelegenen Endbereich des Düsenkanals (11) von einer Einschnürung geformte Prallstege (12) ausgebildet sind, die durch etwa sternförmig an der äußeren Stirnfläche der Düse (10) eingebrachte Radialschlitze (13) segmentartig von einander getrennt sind, wobei die Prallstege (12) radial in den Düsenkanal (11) vorspringen.

2. Düse nach Anspruch 1, dadurch gekennzeichnet, daß etwa vier symmetrisch angeordnete Radialschlitze (13) vorgesehen sind und die Breite der Radialschlitze (13) etwa 0,4 und der lichte Durchmesser der Einschnürung ca. 0,9 des Durchmessers des Düsenkanals (11) beträgt.

3. Düse nach den Ansprüchen 1 oder 2, dadurch gekennzeichnet, daß die Tiefe der Radialschlitze (13) etwa 0,4 und die Dicke der Prallstege (12) etwa 0,3 des Durchmessers des Düsenkanals (11) beträgt.

## Claims

1. Nozzle (10) for sanitary showers having an approximately cylindrical nozzle channel (11) for producing a jet of water for massage purposes, characterised in that in the downstream end region of the nozzle channel (11) there are constructed deflection ribs (12) formed by a constriction and separated from one another in the manner of segments by radial slots (13) arranged approximately in the shape of a star in the outer end face of the nozzle (10), the deflection ribs (12) projecting radially into the nozzle channel (11).

2. Nozzle according to claim 1, characterised in that approximately four symmetrically arranged radial slots (13) are provided and the width of the radial slots (13) is approximately 0.4 and the internal diameter of the constriction is approximately 0.9 of the diameter of the nozzle channel (11).

3. Nozzle according to ciaim 1 or 2, characterised in that the depth of the radial slots (13) is approximately 0.4 and the thickness of the deflection ribs (12) is approximately 0.3 of the diameter of the nozzle channel (11).

## Revendications

1. Buse (10) pour douches sanitaires, comportant un canal (11) en vue de produire un jet d'eau servant à des massages, caractérisée en ce que dans la zone d'extrémité du canal (11) de la buse située en aval sont constituées, formées par un rétrécissement de section, des traverses à chocs (12), qui sont séparées les unes des autres à la manière de segments par des rainures radiales (13) pratiquées à peu près en forme d'étoile sur la surface frontale extérieure de la buse (10), ces traverses à chocs (12) faisant saillie en direction radiale dans le canal (11) de la buse.

2. Buse selon la revendication 1, caractérisée en ce qu'il est prévu à peu près quatre rainures radiales (13) disposées symétriquement, et la largeur de ces rainures radiales (13) est d'environ 0,4, et le diamètre intérieur de la section rétrécie d'énviron 0,9, du diamètre du canal (11) de la buse.

3. Buse selon les revendications 1 ou 2, caractérisée en ce que la profondeur des rainures radiales (13) est d'environ 0,4 et l'épaisseur des traverses à chocs (12) d'environ 0,3, du diamètre du canal (11) de la buse.
